# EUROPÄISCHE PATENTSCHRIFT

(11) **EP 1 801 325 B1**
(45) Veröffentlichungstag und Bekanntmachung des Hinweises auf die Patenterteilung: **28.06.2017**
(21) Anmeldenummer: 05028776.2
(22) Anmeldetag: 31.12.2005
(51) Int. Cl.: E05B 9/08, E05B 65/08, E05C 9/04

(54) **Schliessanlage**
Locking system
Système de verrouillage

(30) Priorität: 10.12.2005 DE 202005019354 U
(43) Veröffentlichungstag der Anmeldung: 27.06.2007
(73) Patentinhaber: Carl Fuhr GmbH & Co. KG, 42579 Heiligenhaus (DE)
(72) Erfinder: Tönges, Reiner, 42579 Heiligenhaus (DE); Roppelt, Hans-Peter, 42579 Heiligenhaus (DE)
(74) Vertreter: von dem Borne, Andreas

(56) Entgegenhaltungen:
- EP-A1- 0 566 447
- DE-U1- 9 107 223
- FR-A1- 2 432 076
- GB-A- 2 156 896
- GB-A- 2 164 382
- GB-A- 2 177 150
- US-A- 4 500 122

## Beschreibung

Die Erfindung betrifft eine Schließanlage in der Ausführungsform als Treibstangenschloss für Schiebetüren, Schiebefenster oder dergleichen Schiebeelemente, mit zumindest einem an der Tür befestigbaren Schloss, welches als Zentralschloss ausgebildet ist und ein Schlossgehäuse und einen Schließzylinder sowie gegebenenfalls eine Schlossnuss für Drückerbetätigung aufweist und mit einer an der Tür stirnseitig befestigbaren Schlossstulpe, mit einem oder mehreren oberhalb und/oder unterhalb des Zentralschlosses angeordneten und gegebenenfalls an dem Schlossstulp rückseitig befestigbaren (Zustatz-)Verriegelungen, mit einer oder mehreren hinter dem Schlossstulp verschiebbar geführten und die Verriegelungen betätigenden Treibstangen, wobei der Schließzylinder über in dem Schlossgehäuse verschiebbar geführte Treibstangenschieber auf die Treibstangen arbeitet, und wobei die Treibstangenschieber unter Zwischenschaltung von Treibstangenanschlussadaptern (17) an die Treibstangen angeschlossen sind. Dabei handelt es sich z. B. um ein Treibstangenschloss mit Mehrpunktverriegelung und gegebenenfalls Panikfunktion und/oder elektronischem Motorantrieb. Insofern kann das Ver- oder Entriegeln über einen elektromotorischen Antrieb erfolgen, welcher entweder mit einem Türschlüssel mit dem Schließzylinder oder auch durch eine Fernsteuerung betätigt wird. In jedem Fall ist ein Schließzylinder nötig, der bei elektromotorischen Varianten zumindest als Notöffnungs- bzw. Schließfunktion bei eventuellem Stromausfall dient. Im Übrigen kann zur Panikentriegelung ein Drücker vorgesehen sein, der auf eine Schlossnuss arbeitet.

Aus der Praxis sind solche Treibstangenschlösser mit Mehrpunktverriegelungen für den Einbau in Flügeltüren bzw. -fenstern bekannt. Dabei sind das Zentralschloss, die (zusätzliche) elektromotorische Antriebseinheit sowie die Zusatzverriegelungen mit ihren Zusatzverriegelungskästen innerhalb der Tür bzw. im Türprofil untergebracht. Alle Bauteile sind dabei rückseitig auf einer durchgehenden Schlossstulpe montiert. Das gesamte System wird von der Schlossstulpvorderseite mit dem Türprofil verschraubt. Der Schließzylinder wird dann durch die vorgesehene Schließzylinderöffnung durch Türprofil und Schloss geschoben bis die Mitte des Schließzylinders mit der Zylinderschraubenbohrung des Zentralschlosses übereinstimmt. Erst dann wird mit einer Befestigungsschraube der Schließzylinder stulpseitig verschraubt.

Ferner kennt man Schiebetüren, welche beispielsweise in Eingangsbereichen öffentlicher Gebäude eingesetzt werden und bei Ausführungsformen als Glastüren aus einem bzw. mehreren Türprofilen (aus Metall) sowie einer von dem Türprofil aufgenommenen Glasscheibe bestehen. Der Einsatz der bekannten Treibstangenschlösser ist bei Schiebetüren bzw. -fenster bisher nur eingeschränkt möglich. Denn insbesondere bei Türprofilen mit geringer Dicke besteht das Problem, dass der Schließzylinder (beidseitig) aus dem Türprofil herausragt. Sofern es sich dabei um Schiebetüren oder -fenstern handelt bei denen das zu verschiebende Element bauartbedingt sehr nahe an dem feststehenden Element vorbeigeführt werden muss, besteht das Problem, dass der vorkragende Schließzylinder gegen das feststehende Element anschlägt. Dieses führt einerseits dazu, dass sich die Schiebetür nur bis zu diesem Anschlag öffnen lässt und andererseits besteht die Gefahr, dass es zu Beschädigungen des Schließzylinders bzw. des gesamten Treibstangenschlosses kommt. Dieses Problem tritt insbesondere dann auf, wenn herkömmliche Schließzylinder einer minimalen Baulänge von 60 mm bei z. B. Aluminium-Türprofilen mit Dicken zwischen 30 mm und 50 mm eingesetzt werden sollen. Der Einsatz an sich bekannter Kurzzylinder soll hier ebenfalls vermieden werden, da diese entweder nur von der Innen- oder von der Außenseite bedient werden können. Schließlich ist es auch nicht möglich, den Schließzylinder in das Türprofil zurückzuschieben, bis seine Kopffläche mit dem Türprofil flächenbündig abschließt oder sogar etwas einliegt, denn dann würde die Mitte des Schließzylinders mit dem Schließbart außerhalb des Zentralschlosses liegen. Hier setzt die Erfindung ein.

Im Übrigen kennt man aus der EP 0 566 447 A ein außenseitig auf ein Tür- oder Fensterprofil aufgesetztes Schloss, welches über Betätigungsstifte auf eine Treibstange arbeitet. In das Schloss sind Durchbrechungen für eine Befestigung an der Tür integriert.

Die FR 2 432 076 A1 beschreibt ein Schloss, welches außenseitig auf einen Türflügel oder Fensterflügel aufsetzbar ist, jedoch nicht als Treibstangenschloss ausgebildet ist.

Schließlich ist aus der GB 2 164 382 ein Fensterverschluss bekannt, wobei der Betätigungsgriff wie üblich außenseitig auf ein Fensterprofil aufgesetzt ist.

Der Erfindung liegt die Aufgabe zugrunde, eine Schließanlage, nämlich ein Treibstangenschloss, zu schaffen, welches bei einfachem und kostengünstigem Aufbau und bei voller Funktionsfähigkeit im Bereich von Schiebetüren eingesetzt werden kann, und zwar insbesondere unter Einsatz herkömmlicher Schlösser bzw. Schließzylinder.

Zur Lösung dieser Aufgabe lehrt die Erfindung bei einer gattungsgemäßen Schließanlage der eingangs beschriebenen Art, dass an dem Schlossgehäuse des Zentralschlosses ein oder mehrere Montagehalter lösbar befestigt sind, wobei das Schlossgehäuse mit diesen Montagehaltern außerhalb der Tür aus oder an dieser befestigbar ist. Außerhalb der Tür meint im Rahmen der Erfindung, dass das Schlossgehäuse nicht wie bisher üblich vollständig in die Tür bzw. ein Türprofil integriert und folglich innerhalb des Türprofils angeordnet wird, sondern auf eine der Türaußenflächen bzw. Türprofilaußenflächen aufgesetzt bzw. angesetzt wird. Türaußenflächen meint hier sowohl die vordere und hintere bzw. die einem Außenraum und einen Innenraum zugeordnete Türfläche. Die Befestigung des Schlossgehäuses auf einer dieser Türaußenflächen erfolgt dabei durch separate Montagehalter, welche einerseits mit dem Schlossgehäuse und andererseits mit der Tür verbunden werden. Insofern besteht im Rahmen der Erfindung die Möglichkeit, herkömmliche Schlossgehäuse zu verwenden, die dann unter Einsatz speziell angefertigter Montagehalter außenseitig an der Tür und folglich gleichsam neben der Tür befestigt werden. Dabei ist es selbstverständlich zweckmäßig, das Schlossgehäuse mit den Montagehaltern bei einer Schiebetür auf der dem feststehenden Element der Schiebetür abgewandten Türaußenfläche zu befestigen, damit die Schiebetür dann ohne Kollisionen vollständig geöffnet werden kann. Die Erfindung ist jedoch nicht auf Schließanlagen für Schiebetüren beschränkt, sondern lässt sich auch bei Flügeltüren (bzw. Schwenk- oder Drehtüren) verwirklichen.

Von besonderer Bedeutung ist der Erfindungsgedanke im Zusammenhang mit einem Treibstangenschloss der eingangs beschriebenen Art. Bei einem solchem Treibstangenschloss schlägt die Erfindung vor, dass die Treibstangenschieber unter Zwischenschaltung von Treibstangenanschlussadaptern an die Treibstangen angeschlossen sind. Die Erfindung geht dabei von der Erkenntnis aus, dass es bei einem Treibstangenschloss im Zusammenhang mit einer Schiebetür oder dergleichen möglich ist, das Zentralschloss selbst nicht wie üblich rückseitig der durchgehenden Stulpe im Türprofil, sondern außerhalb neben dem Türprofil anzuordnen und gleichzeitig die ebenfalls vorgesehenen Treibstangen sowie die (Zusatz-)Verriegelungen in herkömmlicher Weise im Türprofil unterzubringen. Damit ergibt sich ein "Versatz" zwischen dem Zentralschloss einerseits und den Treibstangen bzw. den Zusatzverriegelungen andererseits, dass heißt das Zentralschloss einerseits und die Treibstangen sowie Zusatzverriegelungen andererseits sind in verschiedenen Ebenen angeordnet. Dieser Versatz wird erfindungsgemäß über die Treibstangenanschlussadapter ausgeglichen, welche die einwandfreie Kraftübertragung von dem Zentralschloss auf die Treibstangen und folglich Zusatzverriegelungen gewährleisten. Dazu sind die Treibstangenanschlussadapter vorzugsweise als Gabelarme mit den Treibstangen zugeordneten endseitigen Gabelaufnahmen ausgebildet, in welche an den Treibstangen angeordnete Anschlusselemente, z. B. Anschlussbolzen, eingreifen. Die Gabelarme können dabei in Langlöcher in der Tür eingreifen bzw. diese Langlöcher durchgreifen. Insofern besteht bei einfachster Montage eine einwandfreie Ankopplung des Schlosses an die Treibstangen, denn im Zuge des Aufsetzens des Schlossgehäuses auf eine der Türaußenflächen durchgreifen die Gabelarme die Langlöcher in dem Türprofil und umfassen dabei die an die Treibstangen angeschlossenen Anschlussbolzen, so dass im Zuge der Betätigung bei Verschiebung der Treibstangenschieber sogleich die Gabelarme verschoben werden und damit die Anschlussbolzen und die damit verbundenen Treibstangen mitgenommen werden. Insbesondere bei der Verwendung im Zusammenhang mit Schiebetüren besteht die Möglichkeit, dass die Verriegelung bei dem erfindungsgemäßen Treibstangenschloss nur über die separaten (Zusatz-)Verriegelungen erfolgt, d. h. das Zentralschloss selbst weist dann keine eigenen Verriegelungselemente oder dergleichen, wie z. B. einen Riegel oder eine Falle, auf. Dieses bietet sich an, weil das Zentralschloss mit "Versatz" zu der Schlossstulpe angeordnet ist. Insofern ist es auch nicht erforderlich, an dem feststehenden Gegenelement eine "versetzte" Verriegelungsaufnahme für das Zentralschloss vorzusehen. Bei der Verwendung des erfindungsgemäßen Schlosses im Zusammenhang mit Flügeltüren (bzw. Schwenktüren) kann es jedoch zweckmäßig sein, bei dem Zentralschloss Verriegelungs- und/oder Schließelemente vorzusehen, z. B. einen Riegel und/oder eine Falle.

Die Montagehalter sind nach bevorzugter Ausführungsform als L-förmige, C-förmige oder T-förmige Montageprofile ausgebildet, welche zumindest einen Türbefestigungsschenkel und zumindest einen z. B. orthogonal dazu angeordneten Schlossbefestigungsschenkel aufweisen. Über den Türbefestigungsschenkel erfolgt dabei die Befestigung des Montagehalters an der Tür bzw. an dem Türprofil und über den Schlossbefestigungsschenkel erfolgt die Befestigung des Montagehalters an dem Schloss bzw. an dem Schlossgehäuse. Dazu weist der Türbefestigungsschenkel vorzugsweise eine oder mehrere, z. B. zwei Befestigungsdurchbrechungen für Schrauben oder dergleichen Befestigungsmittel auf, wobei diese Befestigungsdurchbrechungen im Zuge der Montage mit entsprechenden Gewindebohrungen oder dergleichen in der Tür fluchten.

Eine besonders einfache Befestigung der Montagehalter an dem Schlossgehäuse ist dann möglich, wenn der Schlossbefestigungsschenkel eine Befestigungsnase bzw. Einschubnase aufweist, welche in eine korrespondierende Aufnahme bzw. Einschubtasche des Schlossgehäuses eingreift bzw. einsteckbar ist. Eine solche Ausführungsform bietet sich insbesondere dann an, wenn herkömmliche Schlösser verwendet werden sollen, die zu bisher anderen Zwecken eine entsprechende Aufnahmetasche aufweisen. Insofern bietet es sich an, die Montagehalter an die Konstruktion an sich bekannter Schlossgehäuse anzupassen, um den universellen Einsatz derartiger Schlösser zu gewährleisten. Dabei weist jedes Schlossgehäuse vorzugsweise jeweils am oberen Gehäuseende und am unteren Gehäuseende eine solche Aufnahmetasche auf, so dass sich die Montagehalter dann im montierten Zustand oberseitig und unterseitig an das Schlossgehäuse anschließen. Insbesondere bei Ausführungsformen mit der beschriebenen Einschubnase bzw. Einschubtasche ist es zweckmäßig, wenn an dem Schlossgehäuse auf der dem Schlossstulp zugeordneten Stirnseite eine Abdeckleiste befestigt ist. Die Abdeckleiste ist vorzugsweise sowohl an dem Schlossgehäuse als auch an den Montagehaltern befestigt, z. B. mittels Schrauben. So können zunächst die Montagehalter an dem Schlossgehäuse befestigt werden, z. B. mittels Schrauben. Anschließend kann dann die Abdeckleiste an das Schlossgehäuse und/oder an die Montagehalter geschraubt werden. In diesem Zusammenhang ist es zweckmäßig, wenn der Schlossbefestigungsschenkel des Montagehalters zumindest eine Befestigungsaufnahme aufweist, in welche ein Befestigungsmittel, z. B. eine Schraube der Abdeckleiste im Zuge der Befestigung eingreift. Besonders vorteilhaft ist es, wenn der Schlossbefestigungsschenkel alternativ oder ergänzend zumindest einen (stirnseitigen) Justagezapfen aufweist, welcher in eine Justageaufnahme (z. B. Durchbrechung) der Abdeckleiste eingreift. Ferner ist vorgesehen, dass der Schlossbefestigungsschenkel und vorzugsweise dessen Einschubnase eine Aufnahme für eine Schraube des Schlossgehäuses aufweist. Die Einschubnase erstreckt sich dabei vorzugsweise im Wesentlichen parallel zu dem Türbefestigungsschenkel.

Nach einem weiteren Vorschlag der Erfindung, dem besondere Bedeutung zukommt, ist vorgesehen, dass der Montagehalter einen oder auch mehrere (seitliche) Montagezapfen aufweist, welche im Zuge der Montage des Schlosses an der Tür in den Montagezapfen zugeordnete Montageaufnahmen der Tür eingreifen. Unter Berücksichtigung dieser Montagezapfen und der korrespondierenden Montageaufnahmen gelingt eine automatische und exakte Positionierung des Schlosses an der Tür, so dass stets gewährleistet ist, dass das Schloss in exakt der gewünschten Position an bzw. auf dem Türprofil angeordnet ist, so dass dann auch die entsprechenden Befestigungseinrichtungen und insbesondere auch die Schließaufnahme exakt richtig positioniert sind. In fertigungstechnischer Hinsicht lassen sich an dem Türprofil die gewünschten Positionen der Montageaufnahmen unter Berücksichtigung der vorgesehenen Positionen der Befestigungsaufnahmen und der Schließzylinderaufnahme automatisiert einbringen, z. B. im Wege einer CNC-Fertigung. Besonders vorteilhaft ist es dabei, wenn jeder Montagehalter beidseitig zumindest jeweils einen Montagezapfen aufweist. Diese Ausgestaltung ermöglicht den universellen Einsatz der Montagehalter auf verschiedenen Seiten der Tür, da in jedem Falle ein entsprechender Montagezapfen zur Verfügung steht.

In fertigungstechnischer Hinsicht ist es besonders vorteilhaft, wenn die Montagehalter mit gegebenenfalls den Montagezapfen und/oder den Justagezapfen einstückig gefertigt sind, z. B. als einstückige Gussbauteile. Dabei können die Montagehalter vorzugsweise aus Metall ausgebildet sein, z. B. als Druckgussbauteile, z. B. Zink-Druckgussbauteile.

Ferner ist es z. B. aus ästhetischen Gründen vorteilhaft, ein das Schloss abdeckendes Abdeckgehäuse vorzusehen, welches auf das Schloss aufgesetzt ist und an der Tür und/oder an dem Schlossgehäuse und/oder an dem Montagehalter befestigbar ist. Besonders vorteilhaft ist es, wenn das Abdeckgehäuse an den Montagehaltern befestigt wird.

Insgesamt ermöglicht die erfindungsgemäße Schließanlage den Einsatz herkömmlicher Zentralschlösser und insbesondere herkömmlicher Schließzylinder selbst bei Schiebetüren mit schmalen Türprofilen von einer Breite zwischen 30 und 50 mm. Die Schließzylinder können dann selbst dann eingesetzt werden, wenn sie eine minimale Baulänge von 60 mm (30 mm / 30 mm) aufweisen. Der Einsatz von lediglich einseitig betätigbaren Kurzzylindern ist nicht erforderlich aber grundsätzlich möglich. Trotz allem können die Schiebeelemente (z. B. Schiebetüren) sehr dicht an dem korrespondierenden feststehenden Element vorbeigeführt werden, ohne dass eine Kollision des Schließzylinders mit dem feststehenden Element zu befürchten ist. Dieses gelingt bei universellem Einsatz der verwendeten Schlösser, da die Befestigung des Zentralschlosses unter Verwendung von Montagehaltern erfolgt. Die Montagehalter erfüllen dabei eine mehrfache Funktion, denn sie werden einerseits an dem Zentralschloss befestigt und andererseits an dem Türprofil. Darüber hinaus erlauben sie die Befestigung des beschriebenen Abdeckgehäuses und sie sind vorzugsweise mit entsprechenden Justage- bzw. Montageeinrichtungen vorgesehen, welche ein aufwändiges Ausrichten des Schlosses relativ zum Türprofil entbehrlich machen. Darüber hinaus sind sie universell für DIN links und rechts einsetzbar.

Im Folgenden wird die Erfindung anhand von lediglich ein Ausführungsbeispiel darstellenden Zeichnungen erläutert:
- Fig. 1: zeigt ausschnittsweise in perspektivischer Ansicht eine Schiebetüranordnung mit einer erfindungsgemäßen Schließanlage in der Ausführungsform als Treibstangenschloss,
- Fig. 2: einen Ausschnitt aus der Fig. 1 in einer Ansicht aus Richtung des Pfeils A (in Explosionsdarstellung),
- Fig. 3a: den oberen Montagehalter aus Fig. 2 in einer perspektivischen Ansicht,
- Fig. 3b: den oberen Montagehalter nach Fig. 3a in einer anderen Ansicht,
- Fig. 3c: einen Schnitt durch den Montagehalter nach Fig. 3a,
- Fig. 4a: den unteren Montagehalter aus Fig. 2,
- Fig. 4b: den unteren Montagehalter nach Fig. 4a in einer anderen Ansicht,
- Fig. 4c: einen Schnitt durch den unteren Montagehalter nach Fig. 4a,
- Fig. 5: das Zentralschloss der Schließanlage nach Fig. 2 in einer Draufsicht bei teilweise aufgebrochenem Schlossgehäuse ohne Montagehalter,
- Fig. 6: Ausschnitte aus dem Gegenstand nach Fig. 5 in einer Stirnansicht aus Richtung des Pfeils B,
- Fig. 7: das Schloss nach Fig. 5 mit Montagehaltern und
- Fig. 8: das Schloss nach Fig. 7 in einer Stirnansicht aus Richtung des Pfeils C.

Die Figuren zeigen eine Schließanlage für (Schiebe-)Türen mit einem an der Tür 1 befestigbaren Schloss 2, welches ein Schlossgehäuse 3 und einen Schließzylinder 4 aufweist, und mit einer an der Tür 1 stirnseitig befestigbaren Schlossstulpe 5. Im Ausführungsbeispiel handelt es sich bei der Schließanlage um ein Treibstangenschloss, bei welchem das Schloss 2 als Zentralschloss ausgebildet ist. Ferner sind sowohl oberhalb als auch unterhalb des Zentralschlosses jeweils eine Verriegelung 6 vorgesehen, welche im Ausführungsbeispiel jeweils einen hakenartigen Schwenkriegel 7 aufweist. Es besteht grundsätzlich aber auch die Möglichkeit, dass diese Verriegelungen 6 mit Verriegelungszapfen oder dergleichen Verriegelungselementen arbeiten. Hinter der Schlossstulpe 5 sind verschiebbar geführte Treibstangen 8 angeordnet, welche die Verriegelungen 6 betätigen. Dazu arbeitet der Schließzylinder 4 über in dem Schlossgehäuse 3 verschiebbar geführte Treibstangenschieber 9 auf die Treibstangen 8.

Fig. 1 zeigt das erfindungsgemäße Treibstangenschloss in montiertem Zustand im Bereich einer Schiebetüranordnung, welche einerseits aus der verschiebbaren Schiebetür 1 und andererseits aus einem feststehenden Gegenelement 10 besteht. An dem Gegenelement 10 sind die Aufnahmen für die Schwenkriegel 7 angeordnet. Das Gegenelement 10 kann wie dargestellt als feststehendes Element ausgebildet sein. Es besteht aber auch die Möglichkeit, dass das Gegenelement mit den Aufnahmen selbst als bewegliches, z. B. verschiebbares Element ausgebildet ist, z. B. ebenfalls als Schiebetür. Ferner ist ein in den Figuren nicht dargestelltes Rahmenelement oder Wandelement vorgesehen, an welchem die Schiebetür 1 im Zuge des Öffnens vorbeigeführt wird. Die Schiebetür 1 selbst ist im Ausführungsbeispiel als Glastür ausgebildet, welche aus rahmenartigen Türprofilen 11 und einer von den Türprofilen 11 aufgenommenen Glasscheibe 12 besteht. In Fig. 2 ist angedeutet, dass die Glasscheibe 12 in an sich bekannter Weise in eine entsprechende taschenartige Aufnahme bzw. Aufnahmenut 13 des Türprofils 11 eingreift. Bei den Türprofilen 11 handelt es sich im Ausführungsbeispiel um Metallprofile, z. B. Aluminiumprofile.

Erfindungsgemäß ist das Zentralschloss 2 bzw. dessen Schlossgehäuse 3 nun nicht wie bisher üblich in das Türprofil 11 integriert bzw. innerhalb des Türprofils angeordnet, sondern das Schlossgehäuse 3 ist außerhalb der Tür auf bzw. an einer der Türaußenflächen nämlich an der Türaußenfläche F befestigt und damit gleichsam neben dem Türprofil 11 angeordnet. Dieses ergibt sich insbesondere aus der Darstellung gemäß Fig. 2. Auf diese Weise ist gewährleistet, dass der Schließzylinder nicht aus der dem Rahmen- bzw. Wandelement zugewandten Türaußenfläche F' herausragt, so dass nicht die Gefahr besteht, dass der Schließzylinder beim Öffnen der Tür mit einem in den Figuren nicht dargestellten feststehenden Rahmen- bzw. Wandelement kollidiert. Türaußenflächen F, F' meint im Rahmen der Erfindung sowohl die z. B. der Gebäudeinnenseite zugewandte (rückseitige) Türaußenfläche F als auch die z. B. der Gebäudeaußenseite zugewandte (vorderseitige) Türaußenfläche F'.

Ferner macht insbesondere Fig. 2 deutlich, dass das Schlossgehäuse 3 nicht unmittelbar mit beispielsweise Schrauben an der Tür 1 bzw. dem Türprofil 11 befestigt ist, sondern dass an dem Schlossgehäuse 3 jeweils ein oberer Montagehalter 15a und ein unterer Montagehalter 15b lösbar befestigt sind, wobei das Schlossgehäuse 3 dann mittels dieser Montagehalter 15a, 15b außerhalb der Tür und folglich an einer der Türaußenflächen befestigt ist. Dabei handelt es sich um die dem Rahmen- bzw. Wandelement abgewandte Türaußenfläche F. Von besonderer Bedeutung ist ferner, dass die Treibstangenschieber 9 unter Zwischenschaltung von Treibstangenanschlussadaptern 16 an die Treibstangen 8 angeschlossen sind. Diese Treibstangenanschlussadapter 16 gleichen folglich den "Versatz" zwischen den im Türprofil 11 geführten Treibstangen 8 und dem außen auf das Türprofil 11 aufgesetzten Zentralschloss 2 aus.

Dabei ist in Fig. 2 erkennbar, dass bei diesem Ausführungsbeispiel im Bereich des Zentralschlosses 2 selbst kein Verriegelungselement, wie z. B. ein Zentralriegel vorgesehen ist. Vielmehr erfolgt die Verriegelung der in Fig. 1 dargestellten Schiebetür 1 an dem korrespondierenden Gegenelement 10 ausschließlich mit Hilfe der separaten Verriegelungen bzw. deren hakenartigen Schwenkriegeln 7, welche über die Treibstangen 8 betätigt werden. Die erfindungsgemäßen Treibstangenanschlussadapter 16 ermöglichen folglich die Ankopplung dieser Schwenkriegel 7 bzw. deren Treibstangen 8 an das außen auf das Profil aufgesetzte Zentralschloss 2.

Dabei sind die Treibstangenanschlussadapter 16 als Gabelarme mit den Treibstangen 8 zugeordneten endseitigen Gabelaufnahmen 17 ausgebildet, in welche an den Treibstangen 8 angeordnete Anschlusselemente 18, nämlich Anschlussbolzen bzw. Anschlusszapfen, eingreifen. Die Gabelarme 16 sind dabei im Wesentlichen senkrecht zu der Türebene und auch zu der Betätigungsrichtung der Treibstangen ausgerichtet.

In dem Türprofil 11 sind den Treibstangenanschlussadaptern 16 zugeordnete Langlöcher 14 vorgesehen, wobei die Treibstangenanschlussadapter 16 diese Langlöcher 14 durchgreifen und die Länge der Langlöcher 14 an den Stellweg der Treibstangenbolzen 18 angepasst ist. Die Treibstangenanschlussadapter 16 sind von links auf rechts umschraubbar, so dass sie wahlweise für rechte oder linke Türen eingesetzt werden können.

Die Montagehalter 15a, 15b sind im Ausführungsbeispiel als L-förmige Montageprofile ausgebildet. Dieses gilt sowohl für den oberen Montagehalter 15a gemäß Figuren 3a bis 3c als auch für den unteren Montagehalter gemäß Figuren 4a bis 4c. Die unterschiedliche Konstruktion der beiden dargestellten Montagehalter 15a und 15b trägt der jeweiligen Konstruktion des Schlossgehäuses 3 in den entsprechenden Bereichen Rechnung. Die beiden Montagehalter sind dabei einerseits im oberen Endbereich und andererseits im unteren Endbereich des Schlossgehäuses befestigt. Die Montagehalter 15a, 15b weisen jeweils einen Türbefestigungsschenkel 19 und einen Schlossbefestigungsschenkel 20 auf, wobei der Türbefestigungsschenkel 19 u. a. der Befestigung des Montagehalters an der Tür 1 dient und der Schlossbefestigungsschenkel 20 u. a. der Befestigung des Montagehalters an dem Schloss 2 bzw. an dem Schlossgehäuse 3. Dazu sind an dem Türbefestigungsschenkel 19 zwei Befestigungsdurchbrechungen 21 für Befestigungsschrauben vorgesehen, wobei diese Befestigungsdurchbrechungen 21 im Zuge der Montage mit korrespondierenden Gewindebohrungen 22 in dem Türprofil 11 fluchten. Der Schlossbefestigungsschenkel 20 weist eine als Einschubnase 23 ausgebildete Befestigungsnase auf, welche in eine korrespondierende Aufnahmetasche bzw. Einschubtasche 24 des Schlossgehäuses 3 eingreift. Insofern kann es sich um eine in an sich bekannter Weise an einem Schlossgehäuse 3 vorgesehene Einschubtasche 24 handeln, welche von entsprechend gebogenen endseitigen Gehäusewänden 25 gebildet wird (vgl. Figuren 5 + 6).

Die Befestigung der Montagehalter an dem Schlossgehäuse erfolgt folgendermaßen: Die Montagehalter 15a, 15b werden mit ihren Schlossbefestigungsschenkeln 20 bzw. deren Einschubnasen 23 in die jeweilige Einschubtasche 24 eingesteckt. An der Einschubnase 23 ist zumindest eine Befestigungsaufnahme 39 vorgesehen, in welche eine Befestigungsschraube eingebracht wird. Diese Befestigungsschraube durchgreift eine korrespondierende Durchbrechung 40 des Schlossgehäuses 3 im Bereich der Aufnahmetasche 24. Um die Montage der Schraube zu ermöglichen, ist in dem Türbefestigungsschenkel 19 des Montagehalters 15a, 15b eine ausreichend dimensionierte Öffnung 41 vorgesehen, durch die ein geeignetes Werkzeug, z. B. ein Schraubendreher, hindurchgeführt werden kann. Im Übrigen ist eine Abdeckleiste 26 vorgesehen, welche an dem Schlossgehäuse 3 auf der der Schlossstulpe 5 zugeordneten Stirnseite befestigt wird. Dabei wird diese Abdeckleiste nicht nur mittels einer oder mehrerer Schrauben an dem Schlossgehäuse 3 sondern außerdem an den Montagehaltern mit ebenfalls Schrauben befestigt. Dazu weist der Schlossbefestigungsschenkel 20 eine Befestigungsaufnahme 27 auf, in welche eine Befestigungsschraube der Abdeckleiste 26 im Zuge der Befestigung an dem Montagehalter eingreift. Die Abdeckleiste 26 wird folglich einerseits mit dem Schlossgehäuse 3 und andererseits mit den beiden Montagehaltern 15a, 15b verschraubt. Ferner weist der Schlossbefestigungsschenkel einen stirnseitigen Justagezapfen 28 auf, welcher in eine Justageaufnahme, z. B. Bohrung 29, der Abdeckleiste 26 eingreift. Die Einschubnase 23 verläuft im Wesentlichen parallel zu dem Türbefestigungsschenkel 19 und im Wesentlichen senkrecht zu dem Schlossbefestigungsschenkel 20. In diese Einschubnase 23 ist die Durchbrechung 39 eingebracht.

Eine besonders einfache Montage ohne aufwändiges Ausrichten des Schlossgehäuses ermöglicht der erfindungsgemäße Montagehalter 15a bzw. 15b deshalb, weil er seitliche Montagezapfen 30 aufweist, welche im Zuge der Montage des Schlosses 2 an der Tür 1 in den Montagezapfen 30 zugeordnete Montageaufnahmen 31 der Tür eingreifen. Bei diesen Montageaufnahmen 31 handelt es sich beispielsweise um entsprechende Bohrungen 31, welche an vorgegebenen Positionen in das Türprofil 11 eingebracht sind. Die korrespondierenden Montagezapfen 30 an den Montagehaltern definieren folglich im Zusammenwirken mit den Bohrungen 31 eine fest vorgegebene Montageposition, in der dann auch gewährleistet ist, dass die übrigen Elemente in der gewünschten Weise zusammenwirken. Dabei ist in den Figuren 3a und 4a angedeutet, dass jeder Montagehalter 15a, 15b beidseitig jeweils einen Montagezapfen 30, 30' aufweist, so dass die Montagehalter universell bzw. alternativ für eine beidseitige Montage des Schlosses an einem Türprofil geeignet sind, wobei dann entweder die Montagezapfen 30 oder die Montagezapfen 30' in die entsprechenden Aufnahmen 31 greifen.. Die Montagezapfen 30, 30' sind dabei seitlich an den Schlossbefestigungsschenkeln 20 angeschlossen. Es besteht grundsätzlich auch die Möglichkeit, alternativ oder ergänzend an dem Türbefestigungsschenkel 19 einen entsprechenden Montagezapfen vorzusehen. Im Ausführungsbeispiel sind die Montagehalter 15a, 15b mit ihren Montagezapfen 30, 30' und Justagezapfen 28 als einstückig gefertigte Druckgussbauteile ausgebildet. Die Montagezapfen 30, 30' können dabei mehrere Funktionen erfüllen. So dienen die Montagezapfen 30 wie erläutert der Montagevereinfachung des Schlosses am Türprofil. Die dann für diesen Zweck nicht erforderlichen gegenüberliegenden Montagezapfen 30' können als Montagehilfe für einen im Folgenden näher beschriebenen Abdeckkasten bzw. ein Abdeckgehäuse 32 dienen.

So zeigen die Figuren 1 und 2, dass ein das Schloss 2 abdeckendes Abdeckgehäuse 32 bzw. ein Abdeckkasten vorgesehen ist, welcher auf das Schloss 2 aufgesetzt ist. Die Befestigung des Abdeckgehäuses 32 erfolgt dabei vorzugsweise nicht am Schlossgehäuse 3 oder an der Tür 1 selbst, sondern ausschließlich an den Montagehaltern 15a und 15b. Dadurch wird gewährleistet, dass auch diesbezüglich mit einem herkömmlichen Schlossgehäuse bzw. Zentralschloss gearbeitet werden kann, ohne das entsprechende Befestigungsmittel für den Abdeckkasten vorgesehen sein müssen. Vielmehr sind die Montagehalter oberseitig bzw. unterseitig mit jeweils einer Mehrzahl von Befestigungsaufnahmen, z. B. Gewindebohrungen 43 ausgerüstet, in welche Befestigungsschrauben des Abdeckgehäuses 32 eingreifen. Dazu sind in dem Abdeckgehäuse entsprechende Durchbrechungen vorgesehen, die in den Figuren nicht dargestellt sind. Ferner ist in Fig. 2 die Funktion der Zapfen 30' angedeutet, welche hier in korrespondierender Aufnahmen 42 an dem Abdeckgehäuse 32 eingreifen, so dass durch Zusammenwirken der Zapfen 30' mit den Aufnahmen 42 im Zuge des Aufsetzens des Gehäuses 32 eine entsprechende Positionierung erfolgt. Die Aufnahmen 42 können beispielsweise innenseitig an das Gehäuse 32 angeformt bzw. eingeformt sein, so dass sie den ästhetischen Gesamteindruck von außen nicht beeinflussen. Das Abdeckgehäuse 32 gewährleistet eine im Wesentlichen vollständige Einkapselung des Zentralschlosses 2, wobei lediglich eine Durchbrechung 33 für den Schlüssel zum Betätigen des Schließzylinders 4 vorgesehen ist.

Im Übrigen kann endseitig an die untere Treibstange 8 ein Bodenbolzen optional angeschlossen sein, welcher zur zusätzlichen Verriegelung in eine entsprechende Aufnahme im Boden unterhalb der Schiebetür eingreift. Dieses ist in den Figuren nicht dargestellt.

Das Zentralschloss 2 selbst ist in herkömmlicher Weise nicht nur mit einer Aufnahme 34 für den Schließzylinder 4, sondern darüber hinaus auch mit einer Schlossnuss 38 ausgerüstet, deren Aufnahme 35 für einen Türdrücker 37 für eine Panikentriegelung ausgebildet ist. Dabei ist vorgesehen, dass der Schließzylinder 4 über ein entsprechendes Getriebe im Sinne einer mechanischen Schlosskette auf die Treibstangen wirkt. Es besteht grundsätzlich auch die Möglichkeit, dass ein elektromotorischer Antrieb vorgesehen ist, wobei dann durch die Betätigung einer Fernbedienung eine Ansteuerung des Motors erfolgt, welcher dann wiederum die Treibstangen verschiebt. Die Ansteuerung kann auch durch ein anderes Zutrittskontrollsystem oder dergleichen erfolgen. Dabei kann ein von dem Zentralschloss 2 separat angeordnetes Antriebsaggregat 36 vorgesehen sein, welches beispielsweise zwischen dem Zentralschloss 2 und der unteren Verriegelung 6 angeordnet und ebenfalls an dem Schlossstulp 5 befestigt ist. Ein solches Antriebsaggregat 36 nimmt dann den Antriebsmotor und ein Getriebe sowie entsprechenden Mitnehmer für die Treibstangen auf. Es ist in den Figuren als optionale Einheit lediglich angedeutet.

## Patentansprüche

1. Schließanlage in der Ausführungsform als Treibstangenschloss für Schiebetüren, Schiebefenster oder dergleichen Schiebeelemente,
mit zumindest einem an der Tür (1) befestigbaren Schloss (2), welches als Zentralschloss ausgebildet ist und ein Schlossgehäuse (3) und einen Schließzylinder (4) aufweist,
mit einer an der Tür (1) stirnseitig befestigbaren Schlossstulpe (5),
mit einem oder mehreren oberhalb und/oder unterhalb des Zentralschlosses (2) angeordneten und gegebenenfalls rückseitig an der Schlossstulpe (5) befestigbaren Verriegelungen (6) und
mit einer oder mehreren hinter der Schlossstulpe (5) verschiebbar geführten und die Verriegelungen betätigenden Treibstangen (8),
wobei der Schließzylinder (4) über in dem Schlossgehäuse (3) verschiebbar geführte Treibstangenschieber (9) auf die Treibstangen arbeitet, und wobei die Treibstangenschieber (9) unter Zwischenschaltung von Treibstangenanschlussadaptern (16) an die Treibstangen (8) angeschlossen sind, **dadurch gekennzeichnet,**
**dass** an dem Schlossgehäuse (3) des Zentralschlosses (2) ein oberer Montagehalter (15a) und ein unterer Montagehalter (15b) lösbar befestigt sind, wobei das Schlossgehäuse (3) mit diesen Montagehaltern (15a, 15b) außerhalb der Tür (1) auf oder an dieser befestigbar ist.

2. Schließanlage nach Anspruch 1, **dadurch gekennzeichnet, dass** die Treibstangenanschlussadapter (16) als Gabelarme mit den Treibstangen zugeordneten endseitigen Gabelaufnahmen (17) ausgebildet sind, in welche an den Treibstangen (8) angeordnete Anschlusselemente (18), zum Beispiel Anschlussbolzen eingreifen.

3. Schließanlage nach Anspruch 2, **dadurch gekennzeichnet, dass** die Gabelarme (16) in Langlöcher (14) in der Tür (1) eingreifbar sind.

4. Schließanlage nach einem der Ansprüche 1 bis 3, **dadurch gekennzeichnet, dass** die Montagehalter (15a, 15b) als L-förmige, C-förmige oder T-förmige Montageprofile ausgebildet sind, welche zumindest einen Türbefestigungsschenkel (19) und zumindest einen Schlossbefestigungsschenkel (20) aufweisen.

5. Schließanlage nach Anspruch 4, **dadurch gekennzeichnet, dass** der Türbefestigungsschenkel (19) ein oder mehrere, zum Beispiel zwei, Befestigungsdurchbrechungen (21) für Schrauben oder dergleichen Befestigungsmittel aufweist.

6. Schließanlage nach Anspruch 4 oder 5, **dadurch gekennzeichnet, dass** der Schlossbefestigungsschenkel (20) eine Befestigungsnase (23) aufweist, welche in eine korrespondierende Aufnahme (24) des Schlossgehäuses (3) eingreift.

7. Schließanlage nach Anspruch 6, **dadurch gekennzeichnet, dass** an das Schlossgehäuse (3) auf der der Schlossstulpe (5) zugeordneten Stirnseite eine Abdeckleiste (26) befestigt ist, welche an den Montagehaltern (15a, 15b) und/oder an dem Schlossgehäuse fixiert ist.

8. Schließanlage nach Anspruch 7, **dadurch gekennzeichnet, dass** der Schlossbefestigungsschenkel (20) des Montagehalters (15a, 15b) zumindest eine Befestigungsdurchbrechung oder Befestigungsaufnahme (27) aufweist, in welche ein Befestigungsmittel, zum Beispiel eine Schraube, der Abdeckleiste (26) im Zuge der Befestigung eingreift und/oder zumindest eine Befestigungsdurchbrechung oder Befestigungsaufnahme (39) aufweist, in welche ein Befestigungsmittel, zum Beispiel eine Schraube, des Schlossgehäuses eingreift.

9. Schließanlage nach Anspruch 7 oder 8, **dadurch gekennzeichnet, dass** der Schlossbefestigungsschenkel (20) des Montagehalters (15a, 15b) zumindest einen stirnseitigen Justagezapfen (28) aufweist, welcher in eine Justageaufnahme, zum Beispiel Durchbrechung (29), der Abdeckleiste (26) eingreift.

10. Schließanlage nach einem der Ansprüche 1 bis 9, **dadurch gekennzeichnet, dass** der Montagehalter (15a, 15b) seitlich zumindest einen Montagezapfen (30, 30') aufweist, welcher im Zuge der Montage des Schlosses an der Tür in eine dem Montagezapfen (30, 30') zugeordnete Montageaufnahme (31) der Tür eingreifbar ist.

11. Schließanlage nach Anspruch 10, **dadurch gekennzeichnet, dass** jeder Montagehalter (15a, 15b) beidseitig zumindest jeweils einen Montagezapfen (30, 30') aufweist.

12. Schließanlage nach Anspruch 9 oder 11, **dadurch gekennzeichnet, dass** die Montagezapfen (30, 30') seitlich an die Schlossbefestigungsschenkel (20) angeschlossen sind.

13. Schließanlage nach einem der Ansprüche 1 bis 12, **dadurch gekennzeichnet, dass** die Montagehalter (15a, 15b) mit gegebenenfalls ihren Montagezapfen (30, 30') und/oder Justagezapfen (28) einstückig gefertigt sind, zum Beispiel als einstückige Gussbauteile.

14. Schließanlage nach einem der Ansprüche 1 bis 13, **gekennzeichnet durch** ein das Schloss (1) abdeckendes Abdeckgehäuse (32), welches auf das Schlossgehäuse (3) aufgesetzt ist und an der Tür (1) und/oder an dem Schlossgehäuse (3) und/oder an den Montagehaltern (15a, 15b) befestigbar ist.

15. Schließanlage nach Anspruch 14, **dadurch gekennzeichnet, dass** das Abdeckgehäuse (32) ausschließlich an den Montagehaltern (15a, 15b) befestigt ist.

## Claims

1. A locking system formed as a push rod lock for sliding doors, sliding windows or similar sliding elements,
with at least one lock (2) attachable to the door (1), which is configured as a central lock comprising a lock housing (3) and a locking cylinder (4),
with a forend (5) attachable to the end face of the door (1),
with one or more latching devices (6), which are arranged above and/or below the central lock (2) and which may be attached, as required, on the rear of the forend (5) and
with one or more push rods (8) slidably arranged behind the forend (5) and operating the latching devices,
wherein the locking cylinder (4) acts upon the push rods via push rod pushers (9) slidably arranged in the lock housing (3), and wherein the push rod pushers (9) are connected to the push rods (8) via intermediate push rod connection adapters (16),
**characterised in that** an upper mounting bracket (15a) and a lower mounting bracket (15b) are detachably attached to the lock housing (3) of the central lock (2), wherein the lock housing (3) can be attached using these mounting brackets (15a, 15b) to or on the outside of the door (1).

2. The locking system according to claim 1, **characterised in that** the push rod connection adapters (16) are configured as fork arms with end-side fork arm recesses (17), which fork arm recesses (17) are to be engaged by connection elements (18) such as connection bolts arranged on the push rods.

3. The locking system according to claim 2, **characterised in that** the fork arms (16) can engage in elongated holes (14) in the door (1).

4. The locking system according to one of claims 1 to 3, **characterised in that** the mounting brackets (15a, 15b) are configured as L-shaped, C-shaped or T-shaped mounting profiles, which comprise at least one door fastening shank (19) and at least one lock fastening shank (20).

5. The locking system according to claim 4, **characterised in that** the door fastening shank (19) comprises one or more, for example two, fastening breakthroughs (21) for screws or similar fastening means.

6. The locking system according to claim 4 or 5, **characterised in that** the lock fastening shank (20) comprises a fixing tab (23), which engages in a corresponding recess (24) of the lock housing (3).

7. The locking system according to claim 6, **characterised in that** a cover strip (26) is attached to the lock housing (3) on that end face which is associated with the forend (5), wherein the cover strip (26) is fixed to the mounting brackets (15a, 15b) and/or the lock housing.

8. The locking system according to claim 7, **characterised in that** the lock fastening shank (20) of the mounting bracket (15a, 15b) comprises at least one fixing breakthrough or fixing recess (27), which is engaged by a fixing means such as a screw of the cover strip (26) in the course of the fixing process, and/or which comprises at least one fixing breakthrough or fixing recess (39), which is engaged by a fixing means such as a screw of the lock housing.

9. The locking system according to claim 7 or 8, **characterised in that** the lock fastening shank (20) of the mounting bracket (15a, 15b) comprises at least one adjustment pin (28), which engages into an adjustment recess such as a breakthrough (29) of the cover strip (26).

10. The locking system according to one of claims 1 to 9, **characterised in that** the mounting bracket (15a, 15b) comprises at least one lateral mounting pin (30, 30'), which in the course of mounting the lock to the door, can engage into a mounting recess (31) associated with the mounting pin (30, 30').

11. The locking system according to claim 10, **characterised in that** each mounting bracket (15a, 15b) on both sides, comprises at least one mounting pin (30, 30'), respectively.

12. The locking system according to claim 9 or 11, **characterised in that** the mounting pins (30, 30') are laterally attached to the lock fastening shanks (20).

13. The locking system according to one of claims 1 to 12, **characterised in that** the mounting brackets (15a, 15b) are, as required, formed integrally with their mounting pins (30, 30') and/or adjustment pins (28), for example as one-piece castings.

14. The locking system according to one of claims 1 to 13, **characterised by** a covering housing (32) covering the lock (1), which is placed onto the lock housing (3) and can be fastened to the door (1) and/or to the lock housing (3) and/or to the mounting brackets (15a, 15b).

15. The locking system according to claim 14, **characterised in that** the covering housing (32) is fixed exclusively to the mounting brackets (15a, 15b).

## Revendications

1. Dispositif de fermeture sous la forme de réalisation d'une crémone-serrure pour des portes coulissantes, des fenêtre coulissantes ou des éléments coulissants similaires, avec au moins une serrure (2) pouvant se fixer sur la porte (1), laquelle est conçue en tant que verrouillage centralisé et comporte un boîtier de serrure (3) et un cylindre de fermeture (4),
avec une têtière de serrure (5) pouvant se fixer sur le côté frontal sur la porte (1),
avec un ou plusieurs verrouillages (6) placés au-dessus et/ou en-dessous du verrouillage centralisé (2) et le cas échéant sur la face arrière de la têtière de serrure (5),
avec une ou plusieurs bielles (8) guidées en coulissement derrière la têtière de serrure (5) et actionnant les verrouillages,
le cylindre de fermeture (4) agissant sur les bielles par l'intermédiaire de coulisseaux de bielles (9) guidés en coulissement dans le boîtier de serrure (3) et les coulisseaux de bielles (9) étant raccordés sur les bielles (8) sous interposition d'adaptateurs (16) de raccordement de bielles,
**caractérisé en ce que**
sur le boîtier de serrure (3) du verrouillage centralisé, (2) un support de montage (15a) supérieur et un support de montage (15b) inférieur sont fixés de manière amovible, le boîtier de serrure (3) avec lesdits supports de montage (15a, 15b) pouvant se fixer à l'extérieur de la porte (1), sur ou à celle-ci.

2. Dispositif de fermeture selon la revendication 1, **caractérisé en ce que** les adaptateurs (16) de raccordement de bielles sont conçus en tant que bras fourchus, avec des logements fourchus (17) d'extrémité associés aux bielles dans lesquels s'engagent des éléments de raccordement (18), par exemple des boulons de raccordement placés sur les bielles.

3. Dispositif de fermeture selon la revendication 2, **caractérisé en ce que** les bras fourchus (16) peuvent s'engager dans des trous oblongs (14) dans la porte (1).

4. Dispositif de fermeture selon l'une quelconque des revendications 1 à 3, **caractérisé en ce que** les supports de montage (15a, 15b) sont conçus en tant que profilés en forme de L, en forme de C ou en forme de T, lesquels comportent au moins une branche (19) de fixation sur la porte et au moins une branche (20) de fixation sur la serrure.

5. Dispositif de fermeture selon la revendication 4, **caractérisé en ce que** la branche (19) de fixation sur la porte comporte un ou plusieurs, par exemple deux percements de (21) pour des vis ou des moyens de fixation similaires.

6. Dispositif de fermeture selon la revendication 4 ou 5, **caractérisé en ce que** la branche (20) de fixation sur la serrure comporte un tenon de fixation (23), lequel s'engage dans un logement (24) correspondant du boîtier de serrure (3).

7. Dispositif de fermeture selon la revendication 6, **caractérisé en ce que** sur le boîtier de serrure (3), sur la face frontale associée à la têtière de serrure (5) est fixée une baguette de recouvrement (26), laquelle est fixée sur les supports de montage (15a, 15b) et/ou sur le boîtier de serrure.

8. Dispositif de fermeture selon la revendication 7, **caractérisé en ce que** la branche (20) de fixation sur la serrure du support de montage (15a, 15b) comporte au moins un percement de fixation ou logement de fixation (27) dans lequel un moyen de fixation, par exemple une vis de la baguette de recouvrement (26) s'engage au fur et à mesure de la fixation et/ou comporte au moins un percement de fixation ou logement de fixation (39) dans lequel s'engage un moyen de fixation, par exemple une vis du boîtier de serrure.

9. Dispositif de fermeture selon la revendication 7 ou 8, **caractérisé en ce que** la branche (20) de fixation sur la serrure du support de montage (15a, 15b) comporte au moins un tourillon d'ajustage (28) côté frontal, lequel s'engage dans un logement d'ajustage, par exemple un percement (29) de la baguette de recouvrement (26).

10. Dispositif de fermeture selon l'une quelconque des revendications 1 à 9, **caractérisé en ce que** le support de montage (15a, 15b) comporte latéralement au moins un tourillon de montage (30, 30'), lequel peut s'engager au fur et à mesure du montage de la serrure sur la porte dans un logement de montage (31) de la porte qui est associé au tourillon de montage (30, 30').

11. Dispositif de fermeture selon la revendication 10, **caractérisé en ce que** chaque support de montage (15a, 15b) comporte de part et d'autre respectivement au moins un tourillon de montage (30, 30').

12. Dispositif de fermeture selon la revendication 9 ou 11, **caractérisé en ce que** tourillons de montage (30, 30') sont raccordés latéralement sur les branches (20) de fixation sur la serrure.

13. Dispositif de fermeture selon l'une quelconque des revendications 1 à 12, **caractérisé en ce que** les supports de montage (15a, 15b) sont fabriqués en monobloc avec le cas échéant leurs tourillons de montage (30, 30') et/ou tourillons d'ajustage (28), par exemple sous forme de pièces de fonderie monobloc.

14. Dispositif de fermeture selon l'une quelconque des revendications 1 à 13, **caractérisé par** un boîtier de recouvrement (32) recouvrant la serrure (1), lequel est emboîté sur le boîtier de serrure (3) et peut se fixer sur la porte (1) et/ou sur le boîtier de serrure (3) et/ou sur les supports de montage (15a, 15b).

15. Dispositif de fermeture selon la revendication 14, caractérisé en ce le boîtier de recouvrement (32) est exclusivement fixé sur les supports de montage (15a, 15b).
